# EUROPÄISCHE PATENTANMELDUNG

(11) **EP 0 916 300 A2**
(43) Veröffentlichungstag der Anmeldung: **19.05.1999**
(21) Anmeldenummer: 98119682.7
(22) Anmeldetag: 19.10.1998
(51) Int. Cl.: A47K 3/22, A47K 4/00

(54) **Duschabtrennung**

(30) Priorität: 13.11.1997 DE 19750297
(71) Anmelder: KERMI GmbH, 94447 Plattling (DE)
(72) Erfinder: Weber, Jürgen, 94491 Hengersberg (DE)
(74) Vertreter: Köckeritz, Günter

(57) **Zusammenfassung**

Die Erfindung betrifft eine Duschabtrennung mit einem oder mehreren Türelementen (1) und einer im Bereich zwischen der Duschtasse und einer Wandung, z. B. für eine Badewanne, vorgesehenen Trennwand.

Die Aufgabe der vorliegenden Erfindung besteht deshalb darin eine Duschabtrennung vorzustellen, die es ermöglicht, derartige Bereiche jederzeit in einem hygienisch einwandfreien Zustand halten zu können.

Diese Aufgabe wird dadurch gelöst, daß die in der Duschabtrennung vorgesehene Trennwand aus mindestens zwei Teilen (4',4'') besteht. Die in üblicher Weise eingesetzte feste Trennwand ist demnach etwa im unteren Drittel geteilt, wobei der untere Teil (4'') im eingebauten Zustand der Trennwand jederzeit ausziehbar ist. Dadurch kann der Bereich zwischen Trennwand und Badewanne oder anderen angrenzenden Bereichen problemlos gereinigt werden.

## Beschreibung

Die Erfindung betrifft eine Duschabtrennung mit einem oder mehreren Türelementen und einer im Bereich zwischen der Duschtasse und einer Wandung, z. B. für eine Badewanne, vorgesehenen Trennwand.

In Bädern mit einer Badewanne und einer Dusche befinden sich die Badewanne und die Duschtasse aus Platzgründen meist in unmittelbarer Kombination miteinander. Zwischen der Duschtasse und der Badewanne ist als Teil einer Duschabtrennung eine Trennwand vorgesehen, die entweder auf oder neben der Badewanne fest installiert ist.
Ist die Trennwand neben der Badewanne fest installiert, besteht der Nachteil, daß zwischen der Trennwand und der Badewanne schlecht gereinigt werden kann. Ist die Trennwand auf der Badewanne fest installiert, muß zwischen der Trennwand und der Badewanne abgedichtet werden, was unschön aussieht, weil das Versiegeln von Hand erfolgt. Die Trennwand kann darüber hinaus aufgrund der Höhendifferenz zwischen Duschtasse und Badewanne nur nach Maß gefertigt und eingebaut werden.

Eine weitere Variante ist aus *DE 295 17 574 U1* bekannt, bei der die Trennwand nach innen zur Dusche schwenkbar ausgebildet ist und ein Längenmaß aufweist, bei dem sich ihre Unterkante mit einer Wandungsoberkante, wie der Badewannenoberkante, überlappt. Nachteilig dabei ist, daß nicht bei jeder Bausituation (Konstruktion) eine derartige schwenkbare Trennwand einsetzbar ist.

Es ist aber wünschenswert, in einem hygienischen Bereich, wie z. B. einem Bad, schwer zugängliche Stellen (z. B. bei anschließender Badewanne oder Gerätschaften, wie Waschmaschinen etc.) zum Zwecke der Reinigung zugänglich zu machen.

Bei feststehenden, unbeweglichen Trennwänden entstehen in der Regel immer iregendwelche Kanten und Ecken in oder an denen sich Schmutz ansammeln oder Schimmel bilden kann. Bei solchen Situationen muß mit einer Sonderkonstruktion gearbeitet werden.

Die Aufgabe der vorliegenden Erfindung besteht deshalb darin eine Duschabtrennung vorzustellen, die es ermöglicht, derartige Bereiche jederzeit in einem hygienisch einwandfreien Zustand halten zu können. Sonderaufmaße und damit verbundene erhöhte Herstellungskosten sollen durch die Erfindung vermieden werden.

Nach den Merkmalen des Anspruchs 1 wird diese Aufgabe dadurch gelöst, daß die in der Duschabtrennung vorgesehene Trennwand aus mindestens zwei Teilen besteht, wobei mindestens ein Trennwandteil im eingebauten Zustand ausziehbar ist. Die in üblicher Weise eingesetzte feste Trennwand ist demnach etwa im unteren Drittel geteilt, wobei der untere Teil im eingebauten Zustand der Trennwand jederzeit ausziehbar ist. Dadurch kann der Bereich zwischen Trennwand und Badewanne oder anderen angrenzenden Bereichen problemlos gereinigt werden. Vorteilhafte Ausbildungen der Erfindung sind in den Ansprüchen 2 bis 5 enthalten.

Nach einem besonderen Merkmal weist die Unterkante des oberen nichtausziehbaren Teils ein Profil auf, in welchem die mit einer Gleitschiene versehene Oberkante des unteren ausziehbaren Teils geführt wird. Das Führungsprofil kann beispielsweise als H -Profil ausgebildet sein.

Nach einem Merkmal der Erfindung ist die Unterkante des ausziehbaren Teils der Trennwand mit einem Abschlußprofil vershen. Die Führung der Unterkante des ausziehbaren Teils erfolgt mit Hilfe eines unteren Führungsprofils.
Das untere Führungsprofil besteht dabei aus einem Kunststoffprofil, welches über einen doppelseitigen Klebeverbund, vorzugsweise am Rand der Duschtasse, angeordnet ist. Dieses Führungsprofil wird z. B. mit einem doppelseitigen Klebeband, Silikon etc. aufgeklebt, wobei das Profil vorteilhaft ein Kunststoffprofil ist, welches so ausgebildet ist, daß es lediglich die Führung des unteren Teils der Trennwand übernimmt und in seiner Form die Reinigung des entsprechenden Bereiches nicht behindert.

Nach einem weiteren Merkmal der Erfindung wird eine angesetzte Trennwandkonstruktion bevorzugt, d. h. die Trennwand wird nicht mit Hilfe eines sogenannten Kombiprofiles zur Duschtür kombiniert, sondern auf die Duschtürkonstruktion aufgesetzt. Dadurch werden die Herstellungskosten erheblich verringert.
Die Erfindung wird nachfolgend beispielhaft mit Hilfe der in der Zeichnung dargestellten Figuren näher erläutert. Es zeigen:
- Figur 1:: die Trennwand (4) im eingebauten Zustand mit geöffnetem Türelement (1);
- Figur 2:: die Trennwand (4) im eingebauten Zustand mit geöffnetem Türelement (1) und ausgezogenem Teil (4'');
- Figur 3:: Vorderansicht der Unterkante der Trennwand (4) mit Abschlußprofil (c) und unterem Führungsprofil (b, b1), in welchem die Führung des ausziehbaren Teils (4'') erfolgt, in Schnittdarstellung;
- Figur 4:: Trennwand (4), mit den Teilen (4',4'') und Kombiprofil (5) zur Duschtür (1) kombiniert;
- Figur 5:: Trennwand (4) mit den Teilen (4', 4'') als an die Duschtürkonstruktion angesetzte Trennwand;
- Figur 6:: Vorderansicht der Unterkante des Teils (4') mit Profil (a), in welchem die mit einer Gleitschiene (a1) versehene Oberkante des Teils (4'') geführt wird, in Schnittdarstellung.

Das untere Teil (4'') wird im zusammengebauten Zustand mit Teil (4') eingebaut und auf herkömmliche Weise montiert. Nach der Montage wird das Teil (4''), welches werkseitig mit Teil (4') arretiert wurde, gelöst und ist darin ausziehbar. Eine Fehlinstallation ist damit ausgeschlossen.
Das ausziehbare Teil wird durch mechanische Verriegelung, magnetische Kräfte oder andere geläufige Schließmechanismen in geschlossenem Zustand gehalten.
Das Einschieben des ausziehbaren Teiles erfolgt vorzugsweise durch Gleiten. Es können dafür Kunststoffgleiter und/oder Schienen eingesetzt werden, selbstverständlich kann auch ein Rollenmechanismus (Kunststoffrollen oder Kugellager) verwendet werden.

## Patentansprüche

1. Duschabtrennung mit mindestens einem Türelement und einer einer Wandung gegenüberliegenden, aus mindestens zwei Teilen bestehenden Trennwand, wobei mindestens ein Teil gegenüber dem anderen Teil verschiebbar ist, dadurch gekennzeichnet, daß mindestens ein Trennwandteil (4'') im eingebauten Zustand gegenüber dem festen Trennwandteil (4') vollständig ausziehbar ist, wobei die Unterkante des Teils (4') ein Profil (a) aufweist, in welchem die mit einer Gleitschiene (a1) versehene Oberkante des Teils (4'') geführt wird und die Unterkante des Teils (4'') mit einem Abschlußprofil (c) versehen ist, wobei die Führung der Unterkante des ausziehbaren Teils (4'') mit einem unteren Führungsprofil (b, b1) erfolgt.

2. Duschabtrennung nach Anspruch 1, dadurch gekennzeichnet, daß das untere Führungsprofil (b, b1) aus einem Kunststoffprofil (b) besteht, welches über einen doppelseitigen Klebeverbund (b1) an der Duschtasse (2) angeordnet ist.

3. Duschabtrennung nach einem der obigen Ansprüche,
dadurch gekennzeichnet, daß
die Trennwand (4) mit den Teilen (4',4'') auf die Duschtürkonstruktion aufgesetzt ist.
